# EUROPÄISCHE PATENTSCHRIFT

(11) **EP 1 127 983 B1**
(45) Veröffentlichungstag und Bekanntmachung des Hinweises auf die Patenterteilung: **27.04.2005**
(21) Anmeldenummer: 01103062.4
(22) Anmeldetag: 09.02.2001
(51) Int. Cl.: E01C 19/38, E02D 3/046

(54) **Vibrationsplatte**
Vibrating plate compactor
Plaque vibrante

(30) Priorität: 21.02.2000 DE 10007869
(43) Veröffentlichungstag der Anmeldung: 29.08.2001
(73) Patentinhaber: Ammann Verdichtung GmbH, 53773 Hennef (DE)
(72) Erfinder: Wedell, Karl-Heinz, 53773 Hennef (DE)
(74) Vertreter: Dallmeyer, Georg, Dipl.-Ing.

(56) Entgegenhaltungen:
- EP-A- 0 662 371
- EP-A- 0 703 320
- DE-U- 8 423 337
- SU-A- 1 040 137

## Beschreibung

Die Erfindung betrifft eine Vibrationsplatte zur Verdichtung des Bodens mit einer Deichsel und einem vibrationsgedämpften Bügelgriff zum Führen der Vibrationsplatte, wobei der Bügelgriff über Gummipuffer mit dem freien Ende der Deichsel verbunden ist.

Es ist beispielsweise aus der DE 84 23 337 U bekannt, an einer Deichsel einer Vibrationsplatte einen Bügelgriff über Gummipuffer zu befestigen, damit die Schwingungen der Vibrationsplatte nicht ungedämpft auf den Bügelgriff übertragen werden.

Die bisher bekannten Maßnahmen der Kopplung eines Bügelgriffs über Gummipuffer mit der Deichsel haben sich als nicht ausreichend erwiesen, da einerseits ein Höchstmaß von hohen Frequenzen eliminiert werden müssen, um das "white-finger-Syndrom" bei der Bedienungsperson zu vermeiden und andererseits gute Führüngseigenschaften zur Vermeidung eines schwammigen Lenkgefühls und eine gute Absorption von Prellschlägen der Grundplatte erzielbar sein müssen.

Diese Anforderungen sind mit einer einfachen Ankopplung des Bügelgriffs über Gummipuffer an die Deichsel und der richtigen Wahl der Federsteifigkeit der Gummipuffer allein nicht lösbar.

Der Erfindung liegt daher die Aufgabe zugrunde, eine Vibrationsplatte der eingangs genannten Art zu schaffen, deren Bügelgriff ein Höchstmaß an hohen Schwingungsfrequenzen dämpfen kann und gleichzeitig eine gute Absorption von Prellschlägen unter Beibehaltung guter Führungseigenschaften ermöglicht.

Zur Lösung dieser Aufgabe dienen die Merkmale des Anspruchs 1.

Die Erfindung sieht in vorteilhafter Weise vor, daß der Bügelgriff an einer ersten Anlenkstelle am freien Ende der Deichsel und mit Abstand von dem freien Ende an einer zweiten Anlenkstelle mit Gummipuffern an der Deichsel befestigt ist, und daß im Bereich der zweiten Anlenkstelle ein auf den Bügelgriff einwirkendes Dämpfungsgewicht angeordnet ist.

Eine derartige Konstruktion erlaubt es, den Bügelgriff sehr weich abgefedert an der Deichsel zu befestigen. Dadurch können Schwingungen unterschiedlicher Frequenzen eliminiert werden, und zwar insbesondere Schwingungen höherer Frequenzen, so daß das Auftreten des "white-finger-Syndroms" bei der Bedienungsperson vermieden wird. Gleichwohl erlaubt der Bügelgriff ein kraftvolles Lenken sowie ein Heben und Senken der gesamten Deichsel, die an der Vibrationsplatte schwenkbar gelagert ist. Desweiteren gelingt eine gute Absorption von Prellschlägen der Vibrationsplatte, da das Dämpfungsgewicht in der Art einer Tilgungsmasse auf den Bügelgriff einwirkt.

Die Deichsel kann aus zwei mit Abstand voneinander verlaufenden Holmen bestehen, an denen der Bügelgriff beidseitig über die Gummipuffer befestigt ist.

Vorzugsweise sind die Holme der Deichsel an ihrem freien Ende miteinander verbunden.

Der Bügelgriff ist vorzugsweise im wesentlichen U-förmig mit zwei zueinander parallel, in Richtung auf die Deichsel abstehenden Schenkeln gestaltet, wobei die parallelen Schenkel mit parallelem Abstand zu den Holmen über die Gummipuffer mit diesen verbunden sind. Die Ankopplung des Bügelgriffs an insgesamt vier Anlenkpunkten der Deichsel ermöglicht eine hohe Führungsgenauigkeit bei gleichzeitig weicher Federung über die Gummipuffer.

Vorzugsweise stehen von den Holmen sowie von den Schenkeln einander zugewandte Flansche mit seitlichem Abstand voneinander ab, so daß zwischen den entgegengesetzt orientierten Flanschen die Gummipuffer befestigt werden können.

Bei einem Ausführungsbeispiel kann vorgesehen sein, daß die zueinander parallelen Holme und die zueinander parallelen Schenkel einen gleichen gegenseitigen Abstand aufweisen.

Bei einer bevorzugten Weiterbildung der Erfindung bildet die erste Anlenkstelle am freien Ende der Holme ein Hebelgelenk, wobei der Bügelgriff als zweiarmiger Hebel gestaltet ist, auf dessen einen Seite die zum Führen der Vibrationsplatte auf den Bügelgriff ausgeübten Kräfte einwirken und auf dessen anderen Seite das Dämpfungsgewicht als Trägheitsmasse einwirkt. Das Dämpfungsgewicht wirkt hohen Beschleunigungen des Bügelgriffs entgegen. Der Bügelgriff ist demzufolge insbesondere hinsichtlich Drehschwingungen um eine Schwenkachse, die durch die mindestens eine erste Anlenkstelle verläuft, durch die Trägheit des Dämpfungsgewichts gegen hohe Beschleunigungen geschützt. Dies ist insbesondere im Hinblick auf auftretende Stoßbelastungen von Bedeutung, die aufgrund der Kombination des Dämpfungsgewichts und der weichen Lagerung des Bügelgriffs nur in sehr hohem Maße gedämpft auf den Bügelgriff übertragen werden.

Vorzugsweise ist das Dämpfungsgewicht zwischen den zweiten Anlenkstellen angeordnet.

Im folgenden wird unter Bezugnahme auf die Zeichnungen ein Ausführungsbeispiel der Erfindung näher erläutert:

Es zeigen:
- Fig. 1: eine erfindungsgemäße Vibrationsplatte,
- Fig. 2: eine Seitenansicht des Bügelgriffs.

Fig. 1 zeigte eine übliche Vibrationsplatte 1 mit einem Motorantrieb zum Antrieb eines Schwingungserregers und einer Grundplatte 28 zur Bodenverdichtung.

Am hinteren Teil der Vibrationsplatte 1 ist eine schwingungsisolierte Deichsel 2 an einem Gelenk 30 angelenkt, die von einer Person zum Anheben oder Absenken verschwenkt werden kann. Die Deichsel besteht aus zwei mit Abstand voneinander verlaufenden Holmen 2a,2b, an deren freien Ende 10 ein Bügelgriff 3 über insgesamt vier Gummipuffer 4,5,6,7 an der Deichsel 2 befestigt ist.

Der Bügelgriff 3 ist im wesentlichen U-förmig mit zwei zueinander parallelen, in paralleler Richtung zu der Deichsel 2 abstehenden Schenkel 3a,3b gestaltet, die in dem Ausführungsbeispiel der Fign. 1 und 2 den gleichen parallelen Abstand wie die Holme 2a,2b voneinander haben. Der Bügelgriff 3 kann, wie aus Fig. 2 ersichtlich, in seinem oberen Teil einen zu der Bedienungsperson abgeknickten Griffbereich 3c aufweisen. Die beiden Holme 2a,2b der Deichsel 2 sind ihren freien Enden 10 über eine Verbindungstange 8 starr miteinander verbunden. Von den Enden der Verbindungsstange 8 stehen Flansche 24,25,26,27 orthogonal zu den Holmen 2a,2b in Richtung auf den Bügelgriff 3 ab. Von dem Bügelgriff 3 stehen in entgegengesetzter Richtung ebenfalls Flansche 20,21,22,23 orthogonal ab, und zwar in Richtung zu der Deichsel 2. Die Flansche 20,21,22,23 des Bügelgriffs 3 verlaufen parallel zu den Flanschen 24,25,26,27 der Holme 2a,2b, und zwar derart nach innen versetzt, daß zwischen den Flanschen der Holme 2a,2b und der Schenkel 3a,3b des Bügelgriffs 3 die Gummipuffer 4,5,6,7 befestigt werden können. Die Flansche 21,25;23,27 bilden zusammen mit den Gummipuffern 5 und 7 an dem freien Ende 10 der Holme 2a,2b jeweils eine erste Anlenkstelle 12 für den Bügelgriff 3.

Mit Abstand von den ersten Anlenkstellen 12 ist an dem freien Ende der Schenkel 3a,3b jeweils eine zweite Anlenkstelle 14 vorgesehen, die ebenfalls in gleicher Weise von den Holmen 2a,2b und den Schenkeln 3a, 3b abstehenden Flanschen 20,24;22,26 und zwei Gummipuffern 4,6 gebildet ist.

Durch die Befestigung des Bügelgriffs 3 über insgesamt vier Gummipuffer 4,5,6,7 ist es möglich, Gummipuffer mit einer geringen Federsteifigkeit zu verwenden, ohne daß die Längsstabilität darunter leidet.

Zwischen den Innenseiten der von den Schenkeln 3a,3b abstehenden Flanschen 20,22 ist ein Dämpfungsgewicht 18 angeordnet, das als Tilgungsmasse dient. Mit Hilfe des Dämpfungsgewichts 18 wird verhindert, daß Prallstöße gegen die Grundplatte 28 ungedämpft auf den Griffbereich des Bügelgriffs 3 übertragen werden. Das Dämpfungsgewicht 18 verhindert als zusätzliche Trägheitsmasse zu hohe Beschleunigungen des Bügelgriffs 3.

Die Masse des Dämpfungsgewichts 18 und die Federsteifigkeit der Gummipuffer 4,5,6,7 sind so aufeinander abgestimmt, daß sie die auftretenden Schwingungsfrequenzen, insbesondere die hohen Frequenzen, aber auch einzelne Stöße in hohem Maße dämpfen können.

## Patentansprüche

1. Vibrationsplatte (1) mit einer Grundplatte (28) zur Verdichtung des Bodens, mit einer Deichsel (2) und einem vibrationsgedämpften Bügelgriff (3) zum Führen der Vibrationsplatte (1), wobei der Bügelgriff (3) über Gummipuffer (4,5,6,7) mit dem freien Ende (10) der Deichsel (2) verbunden ist,
**dadurch gekennzeichnet,**
**daß** der Bügelgriff (3) an einer ersten Anlenkstelle (12) am freien Ende (10) der Deichsel (2) und mit Abstand von dem freien Ende an einer zweiten Anlenkstelle (14) mit den Gummipuffern (4,5,6,7) an der Deichsel (2) befestigt ist, und
**daß** im Bereich der zweiten Anlenkstelle (14) ein auf den Bügelgriff (3) einwirkendes Dämpfungsgewicht (18) angeordnet ist.

2. Vorrichtung nach Anspruch 1, **dadurch gekennzeichnet, daß** die Deichsel (2) aus zwei mit Abstand voneinander verlaufenden Holmen (2a,2b) besteht, an denen der Bügelgriff (3) beidseitig über die Gummipuffer (4,5,6,7) an zwei ersten Anlenkstellen (12) und zwei zweiten Anlenkstellen (14) befestigt ist.

3. Vorrichtung nach Anspruch 2, **dadurch gekennzeichnet, daß** die Holme (2a,2b) der Deichsel (2) an ihrem freien Ende (10) miteinander verbunden sind.

4. Vorrichtung nach Anspruch 2 oder 3, **dadurch gekennzeichnet, daß** der Bügelgriff (3) im wesentlichen U-förmig mit zwei zueinander parallelen, in Richtung auf die Deichsel (2) abstehenden Schenkeln (3a,3b) gestaltet ist, und daß die parallelen Schenkel (3a,3b) mit parallelem Abstand zu den Holmen (2a,2b) über die Gummipuffer (4,5,6,7) mit diesen verbunden sind.

5. Vorrichtung nach Anspruch 4, **dadurch gekennzeichnet, daß** von den Holmen (2a,2b) und den Schenkeln (3a,3b) einander zugewandte Flansche (20,21,22,23;24,25,26, 27) mit seitlichen Abstand voneinander abstehen, zwischen denen die Gummipuffer (4,5,6,7) befestigt sind.

6. Vorrichtung nach einem der Ansprüche 4 bis 5, **dadurch gekennzeichnet, daß** die zueinander parallelen Holme (2a,2b) und die zueinander parallelen Schenkel (3a,3b) einen gleichen gegenseitigen Abstand aufweisen.

7. Vorrichtung nach einem der Ansprüche 1 bis 6, **dadurch gekennzeichnet, daß** die mindestens eine erste Anlenkstelle (12) ein Hebelgelenk bildet, und daß der Bügelgriff (3) als zweiarmiger Hebel gestaltet ist, auf dessen einen Seite die zum Führen der Vibrationsplatte (1) auf den Bügelgriff (3) ausgeübten Kräfte einwirken und auf dessen anderen Seite das Dämpfungsgewicht (18) als Trägheitsmasse einwirkt.

8. Vorrichtung nach einem der Ansprüche 2 bis 7, **dadurch gekennzeichnet, daß** das Dämpfungsgewicht (18) zwischen den zweiten Anlenkstellen (14) angeordnet ist.

## Claims

1. Vibratory plate compactor (1) comprising a base plate (28) for compacting ground, a drawbar (2) and a vibration-damped bracket handle (3) for guiding the vibratory plate compactor (1), said bracket handle (3) being connected with the free end (10) of the drawbar (2) through rubber buffers (4, 5, 6, 7),
**characterized in**
**that** said bracket handle (3) is fastened by said rubber buffers (4, 5, 6, 7) to the drawbar (2) at a first hinge point (12) at the free end (10) of the drawbar (2) and, at a distance from said free end, at a second hinge point (14), and
**that** a damping weight (18), acting on the bracket handle (3), is arranged in the region of the second hinge point (14).

2. Device of claim 1, wherein the drawbar (2) comprises two mutually spaced bars (2a, 2b) to which, through the rubber buffers (4, 5, 6, 7), the bracket handle (3) is fastened on both sides at two first hinge points (12) and two second hinge points (14).

3. Device of claim 2, wherein the bars (2a, 2b) of the drawbar (2) are connected with each other at their free end (10).

4. Device of claim 2 or 3, wherein the bracket handle (3) is configured substantially U-shaped with two mutually parallel legs (3a, 3b) projecting towards the drawbar (2), and wherein the parallel legs (3a, 3b) are connected to the bars (2a, 2b) through the rubber buffers (4, 5, 6, 7) with a parallel distance from the bars.

5. Device of claim 4, wherein flanges (20, 21, 22, 23; 24, 25, 26, 27) facing each other project with a lateral spacing from the bars (2a, 2b) and the legs (3a, 3b), the rubber buffers (4, 5, 6, 7) being fastened between the flanges.

6. Device of one of claims 4 to 5, wherein the mutually parallel bars (2a, 2b) and the mutually parallel legs (3a, 3b) have the same mutual distance.

7. Device of one of claims 1 to 6, wherein the at least one first hinge point (12) forms a lever hinge and the bracket handle (3) is configured as a double-arm lever, on one side of which the forces act that are exerted on the bracket handle (3) to guide the vibratory plate compactor (1) and on the other side of which the damping weight (18) acts as an inert mass.

8. Device of one of claims 2 to 7, wherein the damping weight (18) is arranged between the second hinge points (14).

## Revendications

1. Plaque vibrante (1) comportant une plaque de base (28) pour le compactage du sol, un timon (2) et un étrier de préhension (3) amorti en vibration pour le guidage de la plaque vibrante (1), l'étrier de préhension (3) étant relié par des tampons en caoutchouc (4, 5, 6) à l'extrémité libre (10) du timon (2),
**caractérisée en ce que** l'étrier de préhension (3) est fixé au timon (2) en un premier emplacement d'articulation (12) à l'extrémité libre (10) du timon (2), et, à distance de l'extrémité libre, en un deuxième emplacement d'articulation (14) avec les tampons en caoutchouc (4, 5, 6, 7), et **en ce qu'**un poids d'amortissement (18), agissant sur l'étrier de préhension (3), est disposé dans la région du deuxième emplacement d'articulation (14).

2. Dispositif selon la revendication 1, **caractérisé en ce que** le timon (2) se compose de deux longerons (2a, 2b), qui s'étendent à distance l'un de l'autre, auxquels l'étrier de préhension (3) est fixé des deux côtés, par les tampons en caoutchouc (4, 5, 6, 7), en deux premiers emplacements d'articulation (12) et deux seconds emplacements d'articulation (14).

3. Dispositif selon la revendication 2, **caractérisé en ce que** les longerons (2a, 2b) du timon (2) sont reliés entre eux à leur extrémité libre (10).

4. Dispositif selon la revendication 2 ou 3, **caractérisé en ce que** l'étrier de préhension (3), est façonné pour l'essentiel en forme de U, avec deux branches (3a, 3b) parallèles entre elles, s'étendant en direction du timon (2), et **en ce que** les branches parallèles (3a, 3b) avec un écart parallèle aux longerons (2a, 2b) sont reliées à ceux-ci par les tampons en caoutchouc (4, 5, 6, 7).

5. Dispositif selon la revendication 4, **caractérisé en ce que** des brides (20, 21, 22, 23 ; 24, 25, 26, 27), dirigées l'une vers l'autre depuis les longerons (2a, 2b) et les branches (3a, 3b), sont distantes latéralement les unes des autres, les tampons en caoutchouc (4, 5, 6, 7) étant fixés entre lesdites brides.

6. Dispositif selon l'une des revendications 4 à 5, **caractérisé en ce que** les longerons (2a, 2b), parallèles entre eux, et les branches (3a, 3b), parallèles entre elles, sont écartés d'une même distance.

7. Dispositif selon l'une des revendications 1 à 6, **caractérisé en ce que** l'au moins un premier emplacement d'articulation (12) forme une articulation à levier, et **en ce que** l'étrier de préhension (3) est conformé en levier à deux bras sur un côté duquel agissent les forces exercées sur l'étrier de préhension (3) pour guider la plaque vibrante (1) et sur l'autre côté duquel agit le poids d'amortissement (18) comme une masse d'inertie.

8. Dispositif selon l'une des revendications 2 à 7, **caractérisé en ce que** le poids d'amortissement (18) est disposé entre les deux emplacements d'articulation (14).
